# EUROPÄISCHE PATENTSCHRIFT

(11) **EP 0 691 278 B1**
(45) Veröffentlichungstag und Bekanntmachung des Hinweises auf die Patenterteilung: **28.10.1998**
(21) Anmeldenummer: 95110438.9
(22) Anmeldetag: 05.07.1995
(51) Int. Cl.: B65D 25/16

(54) **Verpackung mit Aussenbehälter und Innenbehältnis**
Package with an outer container and an inner enclosure
Emballage comprenant un récipient extérieur et une enceinte intérieure

(30) Priorität: 06.07.1994 DE 9410807 U; 05.10.1994 DE 9415971 U; 05.10.1994 DE 9415969 U
(43) Veröffentlichungstag der Anmeldung: 10.01.1996
(73) Patentinhaber: WEIDENHAMMER PACKUNGEN KG GMBH & CO, D-68766 Hockenheim (DE)
(72) Erfinder: Kössendrup, Klaus, D-67105 Schifferstadt (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-A- 4 226 337
- DE-U- 9 304 584
- FR-A- 2 112 854

## Beschreibung

Die Erfindung betrifft eine Verpackung gemäß dem Oberbegriff des Anspruchs 1.

Verpackungen dieses Aufbaus, die auch als bag-in-bag oder bag-in-box bezeichnet werden, nehmen das Verpackungsgut in dem aus einem dichten Material, z.B. einer Kunststoffolie bestehenden Innenbehältnis auf, während der die Außenhülle der Verpackung bildende Behälter für die notwendige Formstabilität sorgt und zusammen mit dem Deckel zugleich Schutz vor Beschädigungen durch äußere Kräfte bildet. Der Behälter besteht in der Regel aus Karton, Kartonverbund oder einem Papierwerkstoff und muß nicht zwingend dicht sein. Verpackungen dieser Art haben im Rahmen der heutigen Abfallwirtschaft besondere Bedeutung. So kann das Innenbehältnis, das als Beutel, Schale oder eimerartig gestaltet ist, als Nachfüllpackung dienen, während der Behälter und der Deckel beim Verbraucher des Verpackungsgutes verbleiben und zur Aufnahme des Nachfüllbeutels dienen. Bei Einmalverpackungen hingegen ist nach dem Verbrauch des Füllgutes eine sortenreine Trennung und getrennte Verwertung bzw. Beseitigung von Beutel, Deckel und Behälter möglich.

Die bekannten Verpackungen dieser Art sind für die Aufnahme flüssigen Verpackungsgutes meist nicht geeignet, weil kein dichter Verschluß des Deckels gegeben ist. Wird ein dichter Verschluß gefordert, so ist die Verpackung sehr aufwendig. Bei einer bekannten Ausführung (DE 34 39 442 A1) ist der Behälter flaschenförmig ausgebildet und mit einem Schraubdeckel versehen. Der Beutel wird mit seinem Tragring am Öffnungsrand des Behälters eingehängt und der Schraubdeckel dichtend mit einem Ring gegen den Tragring geschraubt. Bei einer anderen Ausführungsform wird der Beutelteil mit seinem Öffnungsrand über den Flaschenhals nach außen umgelegt und mittels eines aufgesetzten Klemmrings fixiert. Die Abdichtung erfolgt in gleicher Weise zwischen der Schraubkappe und dem Klemmring.

Flaschenförmige Behälter sind nicht für alle Verpackungsgüter geeignet, insbesondere dann nicht, wenn das Verpackungsgut aus der Verpackung heraus mit Arbeitsgeräten oder Portionierhilfen entnommen wird, was in der Regel Öffnungen mit großem Querschnitt erfordert. Bei Behältern dieser Art scheiden Schraubverschlüsse aus. In vielen Fällen sind auch unrunde, insbesondere rechteckige Behälter mit großer Öffnung erwünscht. Bei einer bekannten Ausführung dieser Art ist der Deckel als Stülpdeckel ausgebildet, der den Behälter außenseitig übergreift und an einem angeformten Flansch oder Wulst des Behälters einschnappt. Besteht der Behälter aus Karton und der Deckel aus Kunststoff läßt sich eine dichte Verbindung kaum erzielen. In diesem Fall wird deshalb zusätzlich die vom Tragring gebildete Öffnung des Innenbehältnisses mittels einer angesiegelten Folie verschlossen. Sie kann aber nur während der Lagerung und des Transports als dichter Verschluß wirken, da sie nach dem Aufbrechen oder Aufreißen nicht mehr verwendbar ist.

Aus der FR 2 112 854 ist eine Kartonhülse mit einem stirnseitigen Bördel bekannt, auf den ein Folienbeutel mit verstärktem Tragring aufgelegt wird. Auf den Tragring wird eine Metallabdeckung aufgesetzt, die mit einem zusätzlichen Spannring fixiert werden kann.

Die DE 42 26 337, die den Oberbegriff des Anspruchs 1 bildet, offenbart einen formsteifen Behälter, in den ein Folienbeutel mit einem Tragring eingehängt werden kann. Auf den Tragring kann ein Deckel aus Karton oder Kunststoff aufgelegt werden.

Bei den beiden letztgenannten Schriften ist von Nachteil, daß die jeweils vorgesehene Abdeckung nur aufgelegt ist und zur Erzielung einer Dichtfunktion weitere konstruktive Maßnahmen, wie eine Spanneinrichtung, ein zusätzlicher Deckel sowie eventuell eine zusätzliche Dichtung, notwendig sind.

Der Erfindung liegt die Aufgabe zugrunde, eine Verpackung des vorgenannten Aufbaus so auszubilden, daß bei konstruktiv einfachem Aufbau und beliebiger Form der Verpackung ein dichter Verschluß und Wiederverschluß möglich ist.

Diese Aufgabe wird bei einer Verpackung gemäß dem Oberbegriff des Anspruchs 1 erfindungsgemäß dadurch gelöst, daß der Deckel als Stülpdeckel ausgebildet ist und nach unten ragende Lippen aufweist, mit denen er auf den Tragring dichtend und formschlüssig, aber lösbar aufsetzbar ist.

Durch die formschlüssige Verbindung, bei der die Lippen des Stülpdeckels beispielsweise eine Kante am Tragring übergreifen, ist ein fester Halt des Deckels am Tragring gewährleistet, wobei der Formschluß so angelegt ist, daß der Deckel lösbar ist. Die Abdichtung kann in den einander naheliegenden Bereichen von Deckel und Tragring erfolgen.

In bevorzugter Ausführung sitzt der Deckel flüssigkeitsdicht auf dem Tragring. Da Deckel und Tragring in der Regel aus Kunststoff bestehen, ist in dem abzudichtenden Bereich eine gleiche Werkstoffpaarung gegeben, die eine einfachere Abdichtung ermöglicht als dies bei unterschiedlichen Werkstoffen der Fall ist, z.B. zwischen Kunststoff und Karton. Auch lassen sich am Deckel und Tragring problemlos glatte und eng tolerierte Flächen verwirklichen, die wiederum eine bekanntermaßen besonders wirksame Linien- oder Flächendichtung gestatten; insbesondere kann eine solche Dichtung auch so gestaltet sein, daß sie flüssigkeitsdicht ist.

Die erfindungsgemäße Ausbildung erlaubt eine beliebige Formgestaltung der Verpackung, insbesondere aber kann der Behälter als runde oder unrunde Trommel ausgebildet sein, die sich besonders einfach aus Karton oder Kartonverbund herstellen läßt. Aufgrund der formschlüssigen Verbindung von Deckel und Tragring ist lediglich für eine ausreichend stabile Fixierung des Tragrings am Behälter zu sorgen, damit das Innenbehältnis beim Öffnen des Deckels fixiert bleibt und nicht unzeitig abgezogen wird, hingegen muß die Verbindung zwischen Tragring und Behälter keine Dichtungsfunktion übernehmen. Eine solche Verpackung läßt sich insbesondere auch in größeren Gebinden mit bis zu 10 Liter und mehr herstellen, so daß auch Chemikalien, Farben, Lacke etc. abgefüllt werden können. Gleichwohl ist im Sinne der geltenden Verpackungsordnung eine Trennung in sortenreine Bestandteile möglich, die jeweils einer ihnen gemäßen Entsorgung zugeführt werden können, wobei das Volumen des vom Füllgut kontaminierten Innenbehältnisses auf ein Minimum reduziert ist, was insbesondere dann für die Entsorgung von Bedeutung ist, wenn das Füllgut als Sondermüll einzustufen ist.

Eine weitere bevorzugte Ausführung zeichnet sich dadurch aus, daß der Deckel im Randbereich ein umlaufendes, nach unten offenes U-Profil aufweist, mit dem er den etwa querschnittsgleichen Tragring übergreift und dessen Schenkel die Lippen bilden. Dadurch, daß der Deckel mit seinem angeformten U-Profil den Tragring übergreift, ist eine Art Labyrinth gebildet, das bei entsprechend enger Passung der Teile schon allein für eine ausreichende Abdichtung sorgen kann. Bei höheren Dichtigkeitsanforderungen kann an den einander anliegenden Flächen gegebenenfalls zusätzlich eine Liniendichtung durch eine umlaufende Rippe oder dergleichen vorgesehen sein.

Der Tragring weist mit Vorteil eine umlaufende nach unten offene Rinne auf, mit der er den Öffnungsrand des Behälters übergreift. Ein ausreichend fester Halt läßt sich durch einen Preßsitz oder dadurch erhalten, daß der Tragring an der Innenseite der Rinne Vorsprünge aufweist, mittels derer er formschlüssig am Behälter festgelegt ist.

Auf diese Weise läßt sich auch zwischen Tragring und Behälter ein Formschluß erzeugen, der insbesondere so beschaffen sein sollte, daß die Haltekraft größer ist als die des Formschlusses zwischen Deckel und Tragring. Dies läßt sich aufgrund der Federeigenschaft von Kunststoffen und der Verformbarkeit von Karton bzw. Kartonverbunden problemos bewerkstelligen. Beispielsweise kann vorgesehen sein, daß der Behälter unterhalb seines Öffnungsrandes Vertiefungen aufweist, in die die Vorsprünge eingreifen, wobei die Vertiefungen von einer umlaufenden Rinne gebildet sein können, in die die Vorsprünge einrasten. Die Vorsprünge selbst können nasenartig ausgebildet sein und sich rippenartig über eine größere Länge erstrecken.

Eine besonders zweckmäßige Ausbildung ergibt sich dann, wenn die Vorsprünge an der Innenseite der äußeren Wandung der Rinne des Tragrings und die Rille an der Außenseite des Behälters angeordnet sind. Nach dem Entleeren kann das Innenbehältnis durch Zug am Tragring aus dem Behälter herausgezogen werden.

Die erfindungsgemäße Ausbildung der Verpackung gibt die Möglichkeit, daß der aus Karton, Kartonverbund oder einem Papierwerkstoff bestehende Behälter aus einer einfachen Hülse gebildet ist, dessen eine Schnittkante den Öffnungsrand der Behälteröffnung bildet. Diese Schnittkante wird von dem Tragring übergriffen; sie braucht also weder zusätzlich feuchtigkeitsdicht abgedeckt sein, noch muß der Behälter einen Randwulst zur Aussteifung der Hülse oder Abdichtung des Deckels aufweisen, da diese Funktion vom Tragring übernommen wird.

Gemäß einem weiteren Ausführungsbeispiel ist der Tragring mit dem Behältnis verbunden. Dies kann durch Kleben, Schweißen oder auf mechanische Weise geschehen.

Eine weitere Ausführungform zeichnet sich dadurch aus, daß das Behältnis aus der Kunststoffolie durch Tiefziehen oder Blasen geformt ist und einen anläßlich dieses Formvorgangs erzeugten Tragrand aufweist, mittels dessen es den Tragring übergreift, und daß der Deckel eine den Tragrand und den Tragring übergreifende Randausbildung aufweist und mit dieser gegen den Tragrand des Behältnisses dichtet.

Bei dieser Ausführung besteht also das Innenbehältnis aus einer tiefgezogenen oder geblasenen Kunststoffolie, an der zugleich ein gegebenenfalls etwas steiferer Tragrand angeformt ist. Mit diesem Tragrand liegt das Innenbehältnis dem Tragring zumindest teilweise auf, der seinerseits auf den Öffnungsrand des Behälters aus Karton oder Kartonverbund lösbar aufgesetzt ist und diesen Öffnungsrand einerseits feuchtigkeitsdicht abdeckt, andererseits stabilisiert. Nach Einsetzen des Innenbehältnisses und Auflegen seines Tragrandes auf den Tragring wird der Deckel aufgesetzt, der sowohl den Tragrand als auch den Tragring übergreift, wobei seine Randausbildung so beschaffen ist, daß er gleichzeitig für die notwendige Abdichtung gegen den Tragrand des Innenbehältnisses sorgt. Behälter und Behältnis können beliebige Querschnittsformen aufweisen.

Die Abdichtung läßt sich dadurch gewährleisten, daß das U-Profil des Deckels an der Innenseite seines innenliegenden Schenkels und gegebenenfalls des Stegs Dichtflächen bildet, die den korrespondierenden Flächen an der Außenseite des Tragrandes des Behätlnisses dichtend anliegen, während zur Fixierung vorgesehen ist, daß der Deckel mit dem außenliegenden Schenkel seines U-Profil am Tragring formschlüssig lösbar angreift.

Eine weiterhin bevorzugte Ausführung zeichnet sich dadurch aus, daß ein zweiteiliger Tragring vorgesehen und das Unterteil des Tragrings auf den Öffnungsrand des Behälters aufgesetzt ist, daß das Behältnis mit angeformtem Tragrand dem Unterteil des Tragrings aufliegt und zwischen diesem und dem das Unterteil übergreifenden Oberteil des Tragrings festgeklemmt ist und daß der Deckel mit seinem im wesentlichen U-förmigen Rand das Oberteil des Tragrings übergreift und gegen die Innenseite des Behältnisses und/oder gegen das Oberteil dichtet.

Durch die zweiteilige Ausbildung des Tragrings, ergibt sich die Möglichkeit, das Unterteil des Tragrings auf den Öffnungsrand des Behälters aus Karton oder Kartonverbundwerkstoff aufzusetzen, den Folienbeutel mit seinem Tragrand aufzulegen und das Oberteil des Tragrings unter Einklemmen des Tragrandes des Behältnisses auf das Unterteil aufzusetzen, so daß einerseits der Behälter an seinem Öffnungsrand durch den zweiteiligen Tragring gegen Feuchtigkeitszutritt geschützt ist, andererseits das Innenbehältnis zwischen den beiden Tragringteilen eingeklemmt wird, wobei die Ausbildung so gewählt ist, daß ein dichter Abschluß gegeben ist und flüssiges Füllgut nicht zwischen den beiden Tragringteilen nach außen vordringen kann.

Durch den weiterhin U-förmig ausgebildeten Randflansch des Deckels läßt sich dieser wiederum am Oberteil des Tragrings festlegen und auch hier eine Ausbildung treffen, die für einen dichten Abschluß der gesamten Verpackung sorgt, so daß nicht nur pulverförmige, sondern auch flüssige Füllgüter abgefüllt werden können. Vorzugsweise ist der Tragrand U-förmig ausgebildet und übergreift das Unterteil des Tragrings.

Die Sorteinreinheit der trennbaren Bestandteile ist weiterhin dadurch gewährleistet, daß der Pappe-, Karton- oder Kartonverbund- Behälter aus einer zylindrischen Hülse und einem Boden besteht, und daß der Boden des Behälters als tiefgezogene Pappscheibe ausgebildet ist, der in die Hülse eingesetzt ist und deren Tiefziehrand zwischen der Hülse und einem an der der Öffnung des Behälters gegenüberliegenden Ende ausgebildeten Innenbördel eingeklemmt oder mit diesem gebördelt ist.

Ist eine erfindungsgemäß ausgebildete Verpackung als Behältnis für Anstrichfarben vorgesehen, so zeichnet sie sich dadurch aus, daß der Deckel in seinem Randbereich eine formschlüssige Aufnahme für ein Abstreifgitter bildet.

Abstreifgitter sind häufig benötigte Hilfsgeräte bei Malerarbeiten, um überschüssige Farbe abzustreifen. Sie werden als Zubehör gehandelt und müssen beim Transport, Verkauf und Benutzung stets gesondert aufbewahrt werden. Bei Gebrauch werden sie in der Regel schräg auf den Behälter aufgesetzt, so daß die abgestreifte Farbe in den Behälter zurückfließt. Mit der erfindungsgemäßen Ausführung bilden der Behälter mit seinem Inhalt und das Abstreifgitter eine platzsparende, funktionell kombinierte Einheit und zwar sowohl als Verkaufs-, als auch als Gebrauchseinheit.

Eine vorteilhafte Ausführungsform kann so ausgestaltet sein, daß der Deckel an der inneren Außenseite des den Tragring übergreifenden Randbereichs Vorsprünge oder einen einzigen umlaufenden Vorsprung aufweist, der von Ausnehmungen an einer innen liegenden Leiste des Abstreifgitters übergriffen ist.

Nachstehend ist die Erfindung anhand einiger in der Zeichnung gezeigter Ausführungsbeispiele beschrieben. In der Zeichnung zeigen:
- Figur 1: eine Verpackung, teilweise in Seitenansicht, teilweise im Schnitt;
- Figur 2: einen Schnitt der Verpackung im Bereich des Behälterrandes in vergrößerter Darstellung;
- Figur 3: einen der Figur 2 entsprechenden Schnitt einer anderen Ausführungsform und
- Figur 4: einen der Figur 2 entsprechenden Schnitt einer weiteren Ausführungsform.

Die Verpackung 1 gemäß Figur 1 besteht aus einem Behälter 2, einem darin eingesetzten Behältnis 3 für das Verpackungsgut und einem die Öffnung des Behälters bzw. des Behältnisses 3 verschließenden Deckel 4. Der Behälter kann kreiszylindrisch, oval oder im wesentlichen rechteckig ausgebildet sein. Entsprechend ist dann das in den Behälter 2 eingesetzte Behältnis 3, das mit Vorteil aus einer Folie besteht, geformt.

Der Behälter 2 besteht aus einer Hülse 5 und einem Boden 6, die beide mit Vorteil aus Karton oder Kartonverbund bestehen. An der Hülse 5 kann insbesondere bei größeren Gebinden ein Tragegriff 7 ausgebildet sein. Der Boden 6 ist aus einer Scheibe aus Pappe tiefgezogen und von der einen Seite in die Hülse 5 eingesetzt, wobei der Tiefziehrand 8 nach außen gekehrt ist. Der Boden 8 ist durch einen Innenbördel 9 der Hülse 5, der gegen den Tiefziehrand 8 innenseitig angedrückt ist, fixiert.

In der Ausführung gemäß Figur 2 ist das Behältnis 3 an seiner offenen Seite mit einem Tragring 10 versehen, z.B. verschweißt, verklebt oder dergleichen. Der Tragring 10 weist einen zylindrischen Teil 11, an dessen Außenseite der Beuteil 3 befestigt ist, und eine U-förmige Rinne 12 auf (Fig. 2), mit der der Tragring 10 die offene Stirnseite der Hülse 5 übergreift. Zur Fixierung des Tragrings 10 bzw. des Behältnisses 3 an der Hülse 5 weist die Rinne 12 angespritzte Rippen 14 mit nach innen weisenden, nasenartigen Vorsprüngen 15 auf, die in von außen eingeformte Vertiefungen 16 der Hülse 5 formschlüssig eingreifen, aber durch stärkeren Zug nach oben lösbar sind.

Der Deckel 4 ist als Tiefziehteil aus Kunststoff ausgebildet und weist eine Deckelscheibe 17 und einen randseitig anschließendes U-Profil 18 mit einem inneren Schenkel 19 und einem äußeren Schenkel 20 auf, die durch einen Steg 21 verbunden sind. Mit dem randseitigen U-Profil 18 übergreift der Deckel die randseitige Rinne 12 des Tragrings. Zur Fixierung des Deckels 4 auf dem Tragring 10 weist letzterer auf der Außenseite eine umlaufende oder mehrere mit Abstand angeordnete Vertiefungen 22 auf, in die nasenartige Vorsprünge 23 oder Rippen an der Innenseite des äußeren U-Schenkels 20 rastend eingreifen. Um einen flüssigkeitsdichten Abschluß zu erhalten, ist an der Innenseite des Stegs 21 eine nach unten ragende umlaufende Lippe 24 vorgesehen, die aufgrund ihres Federvermögens in Verbindung mit der konturengleichen Ausbildung der Außenfläche 25 der Rinne 12 und der Innenfläche 26, 27 von Steg 21 und Schenkel 20 des Deckels 4 eine großflächige umlaufende Dichtung gewährleistet.

Das gezeigte Ausführungsbeispiel der Verpackung dient zur Aufnahme von Farben, Lacken oder dergleichen. Für diesen Anwendungsfall ist die verpackung mit einem Abstreifgitter 28 kombiniert, das an wenigstens zwei gegenüberliegenden Stellen nach unten ragende Leisten 29 mit Ausnehmungen 30 aufweist, mittels der es auf nasenartige Vorsprünge 31 an der Außenseite des inneren Schenkels 12 des U-Profils 18 des Deckels 4 aufgerastet ist. Ferner weist das Abstreifgitter an gegenüberliegenden Seiten angeformte Haken 32 auf, mit denen es in der Gebrauchslage in den Tragring 10 eingehängt werden kann.

Das Ausführungsbeispiel gemäß Figur 3 unterscheidet sich von dem gemäß Figur 1 und 2 dadurch, daß das innere Behältnis 3 einen angeformten Tragrand 3' aufweist, mit dem es auf den Tragring 10 lose aufgelegt oder mit diesem verbunden ist. In der Schließstellung wird der Tragrand 3' zwischen dem Randbereich des Deckels 4 und zwischen dem Steg 23 des U-Profils und der Lippe 24 dichtend eingeklemmt.

Bei dem Ausführungsbeispiel gemäß Figur 4 ist der Tragring 10 zweiteilig ausgebildet. Er besteht aus einem Unterteil 33, das in gleicher Weise wie in Figur 2 und 3 auf den Öffnungsrand des Behälters 2 bzw. dessen Hülse 5 aufgesetzt ist, und einem etwa konturengleichen Oberteil 34. Das Behältnis 3 weist in diesem Fall einen angeformten Tragrand 3' auf, der einen U-förmigen Querschnitt besitzt und zwischen Oberteil und Unterteil dichtend eingeklemmt ist. Die Abdichtung zwischen Deckel 4 und Tragring-Oberteil 34 erfolgt in der zuvor beschriebenen Weise.

## Patentansprüche

1. Verpackung mit einem Behälter (2) aus Karton oder Kartonverbundwerkstoff mit einem Boden (6), einer Öffnung gegenüber dem Boden, einem in den Behälter (2) eingesetzten, das Füllgut aufnehmenden Behältnis (3) aus einer Kunststoffolie, und einem formstabilen Tragring (10) aus Kunststoff für das Behältnis (3), der auf den Öffnungsrand des Behälters (2) lösbar aufgesetzt ist, und einem Deckel (4), dadurch gekennzeichnet, daß der Deckel (4) als Stülpdeckel ausgebildet ist und nach unten ragende Lippen (20, 24) aufweist, mit denen er auf den Tragring (10) dichtend und formschlüssig, aber lösbar aufgesetzt ist.

2. Verpackung von Anspruch 1, dadurch gekennzeichnet, daß der Deckel (4) flüssigkeitsdicht auf dem Tragring (10) sitzt.

3. Verpackung Anspruch 1 oder 2, dadurch gekennzeichnet, daß der Deckel (4) mit seinen Lippen (20) eine Kante (22) am Tragring (10) untergreift.

4. Verpackung nach einem der Ansprüche 1 bis 3, dadurch gekennzeichnet, daß der Deckel (10) im Randbereich ein umlaufendes, nach unten offenes U-Profil (18) aufweist, mit dem er den etwa querschnittsgleichen Tragring (1) übergreift und dessen Schenkel die Lippen (20, 24) bilden.

5. Verpackung nach einem der Ansprüche 1 bis 4, dadurch gekennzeichnet, daß der Tragring (10) eine umlaufende nach unten offene Rinne (12) aufweist, mit der er den Öffnungsrand des Behälters (2) übergreift.

6. Verpackung nach einem der Ansprüche 1 bis 5, dadurch gekennzeichnet, daß der Tragring (10) an der Innenseite der Rinne (12) Vorsprünge (15) aufweist, mittels derer er formschlüssig am Behälter (2) festgelegt ist.

7. Verpackung nach einem der Ansprüche 1 bis 6, dadurch gekennzeichnet, daß der Behälter (2) unterhalb seines Öffnungsrandes Vertiefungen (16) aufweist, in die die Vorsprünge (15) eingreifen.

8. Verpackung nach einem der Ansprüche 1 bis 7, dadurch gekennzeichnet, daß die Vertiefungen (16) von einer umlaufenden Rinne gebildet sind, in die die Vorsprünge (15) einrasten.

9. Verpackung nach einem der Ansprüche 1 bis 8, dadurch gekennzeichnet, daß die Vorsprünge (15) an der Innenseite der äußeren Wandung der Rinne (12) des Tragrings (10) und die Rille (16) an der Außenseite des Behälters (2) angeordnet sind.

10. Verpackung nach einem der Ansprüche 1 bis 9, dadurch gekennzeichnet, daß die formschlüssige Verbindung des Tragrings (10) mit dem Behälter (2) lösbar ist.

11. Verpackung nach einem der Ansprüche 1 bis 10, dadurch gekennzeichnet, daß der von einer Schnittkante gebildete Öffnungsrand des Behälters (2) durch den Tragring (10) des Behältnisses (3) ausgesteift ist.

12. Verpackung nach einem der Ansprüche 1 bis 11, dadurch gekennzeichnet, daß der Tragring (10) mit dem Behältnis (3) verbunden ist.

13. Verpackung nach einem der Ansprüche 1 bis 11, dadurch gekennzeichnet, daß das Behältnis (3) einen Tragrand (3') aufweist, mittels dessen es den Tragring (10) zumindest teilweise übergreift, und daß der Deckel (4) eine den Tragrand (3) und den Tragring (10) übergreifende Randausbildung aufweist und mit dieser gegen den Tragrand (3) des Behältnisses dichtet.

14. Verpackung nach Anspruch 13, dadurch gekennzeichnet, daß das U-Profil des Deckels (4) an der Innenseite der Lippe (24) und gegebenenfalls des Stegs (21) Dichtflächen bildet, mit denen er den korrespondierenden Flächen an der Außenseite des Tragrandes (3') des Behältnisses (3) dichtend anliegt.

15. Verpackung nach einem der Ansprüche 1 bis 11, dadurch gekennzeichnet, daß ein zweiteiliger Tragring (10) vorgesehen und das Unterteil (33) des Tragrings auf den Öffnungsrand des Behälters (5) aufgesetzt ist, daß das Behältnis (3) mit einem angeformten Tragrand (3') dem Unterteil (33) des Tragrings (10) aufliegt und zwischen diesem und dem das Unterteil übergreifenden Oberteil (34) des Tragrings (10) festgeklemmt ist und daß der Deckel (4) mit seinem im wesentlichen U-förmigen Rand (20, 24) das Oberteil (34) übergreift und gegen die Innenseite des Behältnisses (3) und/oder des Oberteils (34) dichtet.

16. Verpackung nach Anspruch 15, dadurch gekennzeichnet, daß der am Behältnis (3) angeformte Tragrand (3') U-förmig ausgebildet ist und das Unterteil (33) des Tragrings (10) nach außen übergreift.

17. Verpackung nach einem der Ansprüche 1 bis 16, dadurch gekennzeichnet, daß der Behälter (2) aus einer zylindrischen Hülse (5) und einem Boden (6) besteht, und daß der Boden des Behälters als tiefgezogene Pappscheibe ausgebildet ist, die in die Hülse eingesetzt ist und deren Tiefziehrand (8) zwischen der Hülse (5) und einem an der der Öffnung des Behälters gegenüberliegenden Ende ausgebildeten Innenbördel (9) eingeklemmt oder mit diesem gebördelt ist.

18. Verpackung nach einem der Ansprüche 1 bis 17, insbesondere für Anstrichfarben, dadurch gekennzeichnet, daß der Deckel (4) in seinem Randbereich eine formschlüssige Aufnahme (31) für ein Abstreifgitter (28) bildet.

19. Verpackung nach Anspruch 18, dadurch gekennzeichnet, daß der Deckel (4) an der inneren Außenseite des den Tragring (10) übergreifenden Randbereichs Vorsprünge (31) oder einen einzigen umlaufenden Vorsprung aufweist, der von Ausnehmungen (30) an einer innen liegenden Leiste (21) des Absteifgitters (28) übergriffen ist.

## Claims

1. Pack with a cardboard or cardboard composite container (2) having a bottom (6), an opening facing the bottom, a plastic film receptacle (3) receiving the filling material and inserted in the container (2), and a dimensionally stable, plastic bearing ring (10) for the receptacle (3), which is detachably mounted on the opening rim of the container (2), and a lid (4), characterized in that the lid (4) is constructed as a turn-over lid and has downwardly projecting lips (20, 24), with which it is mounted in sealed, positive, but detachable manner on the bearing ring (10).

2. Pack according to claim 1, characterized in that the lid (4) rests in liquid-tight manner on the bearing ring (10).

3. Pack according to claim 1 or 2, characterized in that the lips (20) of the lid (4) engage below an edge (22) on the bearing ring (10).

4. Pack according to one of the claims 1 to 3, characterized in that in the marginal area the lid (10) has a circumferential, downwardly open U-profile (18), with which it engages over the approximately equi-cross-sectional bearing ring (1) and whose legs form the lips (20, 24).

5. Pack according to one of the claims 1 to 4, characterized in that the bearing ring (10) has a circumferential, downwardly open channel (12), with which it engages over the opening rim of the container (2).

6. Pack according to one of the claims 1 to 5, characterized in that on the inside of the channel (12) the bearing ring (10) has projections (15) by means of which it is positively fixed on the container (2).

7. Pack according to one of the claims 1 to 6, characterized in that, below its opening rim, the container (2) has depressions (16), in which engage the projections (15).

8. Pack according to one of the claims 1 to 7, characterized in that the depressions (16) are formed by a circumferential channel, in which lock the projections (15).

9. Pack according to one of the claims 1 to 8, characterized in that the projections (15) are located on the inside of the outer wall of the channel (12) of the bearing ring (10) and the depressions (16) are located on the outside of the container (2).

10. Pack according to one of the claims 1 to 9, characterized in that the positive connection of the bearing ring (10) to the container (2) is detachable.

11. Pack according to one of the claims 1 to 10, characterized in that the opening rim of the container (2) formed by a cutting edge is stiffened by the bearing ring (10) of the receptacle (3).

12. Pack according to one of the claims 1 to 11, characterized in that the hearing ring (10) is connected to the receptacle (3).

13. Pack according to one of the claims 1 to 11, characterized in that the receptacle (3) has a bearing edge (3'), by means of which it at least partly engages over the bearing ring (10), and that the lid (4) has a marginal construction engaging over the bearing edge (3) and the bearing ring (10) and seals therewith against the receptacle bearing edge (3).

14. Pack according to claim 13, characterized in that the U-profile of the lid (4) forms sealing faces on the inside of the lip (24) and optionally the web (21), with which it sealingly engages the corresponding faces on the outside of the bearing edge (3') of the receptacle (3).

15. Pack according to one of the claims 1 to 11, characterized in that a two-part bearing ring (10) is provided and the lower part (33) of the bearing ring is placed on the opening rim of the container (5), that the receptacle (3) rests with a shaped-on bearing edge (3') on the lower part (33) of the bearing ring (10) and is clamped between the latter and the upper part (34) of the bearing ring (10) engaging over the lower part and that the substantially U-shaped edge (20, 24) of the lid (4) engages over the upper part (34) and seals same against the inside of the receptacle (3) and/or the upper part (34).

16. Pack according to claim 15, characterized in that the bearing edge (3') shaped onto the receptacle (3) has a U-shaped configuration and outwardly engages over the lower part (33) of the bearing ring (10).

17. Pack according to one of the claims 1 to 16, characterized in that the container (2) comprises a cylindrical sleeve (5) and a bottom (6) and that the container bottom is constructed as a deep-drawn paperboard disk, which is inserted in the sleeve and whose deep-drawn edge (8) is clamped between the sleeve (5) and an inner flange (9) constructed on the end opposite to the container opening or is flanged thereto.

18. Pack according to one of the claims 1 to 17, particularly for paints, characterized in that in its outer marginal area the lid (4) forms a positive insert (31) for a stripping grid (28).

19. Pack according to claim 18, characterized in that the lid (4) has on the inner outside of the marginal area engaging over the bearing ring (10) projections (31) or a single, circumferential projection, over which engages recesses (30) on an inner ledge (21) of the stripping grid (28).

## Revendications

1. Emballage comprenant un récipient (2) en carton ou en matériau composite à base de carton présentant un fond (6), une ouverture en regard du fond, un contenant (3) formé dans une feuille de matière plastique, placé dans le récipient (2) et recevant le produit, un anneau porteur (10) en matière plastique de forme stable pour le contenant (3), posé amovible sur le bord d'ouverture du récipient (2), et un couvercle (4), caractérisé en ce que le couvercle (4) est conformé en couvercle cloche et présente des lèvres (20,24) faisant saillie vers le bas par lesquelles il est placé ajusté et étanche, mais amovible, sur l'anneau porteur (10).

2. Emballage selon la revendication 1, caractérisé en ce que le couvercle (4) est appliqué sur l'anneau porteur (10) étanche aux liquides.

3. Emballage selon les revendications 1 ou 2, caractérisé en ce que le couvercle (4) passe sous un bord (22) de l'anneau porteur (10) par ses lèvres (20).

4. Emballage selon l'une quelconque des revendications 1 à 3, caractérisé en ce que dans sa zone de bordure, le couvercle (4) présente un profil périmétrique en U (18) ouvert vers le bas par lequel il recouvre et enserre l'anneau porteur (10) de section sensiblement égale et dont les branches forment les lèvres (20,24).

5. Emballage selon l'une quelconque des revendications 1 à 4, caractérisé en ce que l'anneau porteur (10) présente une gouttière périmétrique (12) ouverte vers le bas par laquelle il recouvre et enserre le bord d'ouverture du récipient (2).

6. Emballage selon l'une quelconque des revendications 1 à 5, caractérisé en ce que l'anneau porteur (10) présente des saillies (15) sur la face interne de la gouttière (12), par lesquelles il est appliqué à ajustement sur le récipient (2).

7. Emballage selon l'une quelconque des revendications 1 à 6, caractérisé en ce que le récipient (2) présente en-dessous de son bord d'ouverture des évidements (16), dans lesquels les saillies(15) viennent en prise.

8. Emballage selon l'une quelconque des revendications 1 à 7, caractérisé en ce que les évidements (16) sont formés par un canal périmétrique, dans lequel les saillies (15) viennent s'encliqueter.

9. Emballage selon l'une quelconque des revendications 1 à 8, caractérisé en ce que les saillies (15) sont disposées sur la face interne de la paroi extérieure de la gouttière (12) de l'anneau porteur (10) et que l'évidement (16) est ménagé dans la face externe du récipient (2).

10. Emballage selon l'une quelconque des revendications 1 à 9, caractérisé en ce que la liaison à ajustement entre l'anneau porteur (10) et le récipient (2) est amovible.

11. Emballage selon l'une quelconque des revendications 1 à 10, caractérisé en ce que le bord d'ouverture du récipient (2) constitué par une arête de coupe est renforcé par l'anneau porteur (10) du contenant (3).

12. Emballage selon l'une quelconque des revendications 1 à 11, caractérisé en ce que l'anneau porteur (10) est relié au contenant (3).

13. Emballage selon l'une quelconque des revendications 1 à 11, caractérisé en ce que le contenant (3) présente un bord porteur (3'), par lequel il recouvre et enserre au moins partiellement l'anneau porteur (10), et en ce que le couvercle (4) présente une conformation de bordure recouvrant et enserrant le bord porteur (3') et l'anneau porteur (10) par lequel il s'applique de manière étanche contre le bord porteur (3') du contenant.

14. Emballage selon la revendication 13, caractérisé en ce que le profil en U du couvercle (4) forme sur la face interne de la lèvre (24) et le cas échéant de l'âme (21) des surfaces d'étanchéité, par lesquelles il s'applique de manière étanche contre les surfaces correspondantes de la face externe du bord porteur (3') du contenant (3).

15. Emballage selon l'une quelconque des revendications 1 à 11, caractérisé en ce qu'il est prévu un anneau porteur (10) en deux parties et que la partie inférieure (33) de l'anneau porteur est posée sur le bord d'ouverture du récipient (2), en ce que le contenant (3) est appliqué sur la face inférieure (33) de l'anneau porteur (10) par un bord porteur (3') conformé et qu'il est maintenu par serrage entre celle-ci et la partie supérieure (34) de l'anneau porteur (10) recouvrant et enserrant la partie inférieure, et en ce que le couvercle (4) recouvre et enserre par son bord (20,24) de forme sensiblement en U la partie supérieure (34) et s'applique de manière étanche contre la face interne du contenant (3) et/ou de la partie supérieure (34).

16. Emballage selon la revendication 15, caractérisé en ce que le bord porteur (3') formé sur le contenant (3) est conformé en U et recouvre et enserre la partie inférieure (33) de l'anneau porteur (10) vers l'extérieur.

17. Emballage selon l'une quelconque des revendications 1 à 16, caractérisé en ce que le récipient (2) est constitué d'un manchon (5) cylindrique et d'un fond (6), et en ce que le fond du récipient est réalisé en feuille de carton emboutie placée dans le manchon et dont le bord d'emboutissage (8) est maintenu serré entre le manchon et un rebord intérieur (9) conformé à l'extrémité en regard de l'ouverture du récipient ou serti avec celui-ci.

18. Emballage selon l'une quelconque des revendications 1 à 17, en particulier pour peinture, caractérisé en ce que le couvercle (4) forme dans sa zone de bordure un logement (31) à ajustement pour une grille d'essorage (28).

19. Emballage selon la revendication 18, caractérisé en ce que le couvercle (4) présente sur la face extérieure interne de la zone de bordure recouvrant et enserrant l'anneau porteur (10) des saillies (31) ou une seule saillie périmétrique, qui est engagée dans des évidements (30) ménagés dans une nervure (21) intérieure de la grille d'essorage (28).
